# EUROPÄISCHE PATENTSCHRIFT

(11) **EP 2 606 298 B1**
(45) Veröffentlichungstag und Bekanntmachung des Hinweises auf die Patenterteilung: **15.10.2014**
(21) Anmeldenummer: 11735442.3
(22) Anmeldetag: 25.07.2011
(51) Int. Cl.: F25D 25/02, F25D 23/06

(54) **KÄLTEGERÄT MIT HALTEMITTELN FÜR EINEN FACHBODEN**
A REFRIGERATION DEVICE WITH A SHELF BOTTOM
UN APPAREIL FRIGORIFIQUE AVEC UNE ÉTAGÈRE

(30) Priorität: 16.08.2010 DE 102010039367
(43) Veröffentlichungstag der Anmeldung: 26.06.2013
(62) Teilanmeldung aus: 14183506.6
(73) Patentinhaber: BSH Bosch und Siemens Hausgeräte GmbH, 81739 München (DE)
(72) Erfinder: BECKE, Christoph, 83109 Grosskarolinenfeld (DE); EICHER, Max, 80689 München (DE); STAUD, Ralph, 81667 München (DE); TISCHER, Thomas, 85540 Haar (DE)
(86) Internationale Anmeldenummer: PCT/EP2011/062702
(87) Internationale Veröffentlichungsnummer: WO 2012/022582

(56) Entgegenhaltungen:
- EP-A2- 1 906 121
- DE-A1- 19 751 308

## Beschreibung

Die Erfindung betrifft ein Kältegerät, insbesondere Haushaltskältegerät, aufweisend einen wärmeisolierten, einen Lagerraum für Kühlgut auskleidenden Innenbehälter, ein zum Öffnen und Schließen des Lagerraums schwenkbar bezüglich einer Öffnungsebene gelagertes Türblatt, sowie an den Seitenwänden des Innenbehälters vorgesehene Haltemittel, die mit Gegenhaltemittel wenigstens eines Fachbodens zusammenwirken und diesen abstützen, wobei das Haltemittel wenigstens eine nach oben weisende Auflagefläche aufweist und das Gegenhaltemittel wenigstens eine nach unten weisende Abstützfläche aufweist.

Die DE 199 61 786 A1 beschreibt ein Kühlgerät mit einem wärmeisolierenden Gehäuse, innerhalb welchem wenigstens ein Kühlraum angeordnet ist, welcher von einer Tür verschließbar ist, welche an ihrer dem Kühlraum zugewandten Innenseite wenigstens ein Ablagefach mit einem Aufnahmeraum für Kühlgut aufweist, wobei dem Ablagefach ein zusätzliches Ablagefach zugeordnet ist, das außerhalb des Aufnahmeraums des Ablagefaches vorgesehen ist und Haltemittel zur lösbaren Halterung in mindestens einer Aufnahme am Ablagefach aufweist.

Die DE 197 51 308 A1 beschreibt ein Kühlgerät mit einem innerhalb seines wärmeisolierenden Gehäuses angeordneten, von einer Tür verschließbaren Kühlraum, welcher mit in Abstand übereinander angeordneten, zumindest an den Seitenwänden des Kühlraums gehalterten Ablageebenen ausgestattet ist. Die DE 19 751 308 A1 offenbart ein Kühlgerät gemäss dem Oberbegriff des Anspruchs 1.

Die EP 1 906 121 A2 beschreibt einen Kühlschrank, der Wände aufweist, die einen Kühlraum begrenzen. Der beschriebene Kühlschrank umfasst wenigstens einen Fachboden zur Lagerung von Lebensmitteln. Zwei gegenüber liegende Wände weisen Aufnahmen für den Fachboden auf. Jeder Fachboden weist eine Lagerfläche und eine die Lagerfläche rahmenartig umgebende Drahtstruktur auf.

Aufgabe der Erfindung ist es, eine Halterung für Fachböden in Kältegeräten zu schaffen, durch welche ein oder mehrere Fachböden auf einfache Weise durch einen Benutzer in ihrer Höhenposition verstellt werden können.

Diese Aufgabe wird gelöst durch ein Kältegerät, insbesondere Haushaltskältegerät, aufweisend einen wärmeisolierten, einen Lagerraum für Kühlgut bildenden Innenbehälter, ein zum Öffnen und Schließen des Lagerraums schwenkbar bezüglich einer Öffnungsebene gelagertes Türblatt, sowie an den Seitenwänden des Innenbehälters vorgesehene Haltemittel, die mit Gegenhaltemittel wenigstens eines Fachbodens zusammenwirken und diesen abstützen, wobei das Haltemittel wenigstens eine nach oben weisende Auflagefläche und das Gegenhaltemittel wenigstens eine nach unten weisende Abstützfläche aufweist, wobei die wenigstens eine Auflagefläche am Innenbehälter und die wenigstens eine Abstützfläche am Fachboden derart ausgebildet und/oder angeordnet sind, dass in einer eingeschobenen Position des Fachbodens, in der das Türblatt verschließbar ist, die wenigstens eine Auflagefläche und die wenigstens eine Abstützfläche überlappen und in einer teilweise aus dem Innenbehälter ausgezogenen Position des Fachbodens die wenigstens eine Auflagefläche und die wenigstens eine Abstützfläche auf Lücke angeordnet sind und wobei das Haltemittel von Vorsprüngen oder Nuten gebildet wird, die an gegenüberliegenden Seitenwänden des Innenbehälters, insbesondere etagenartig sich in mehreren Höhenlagen wiederholend, angeordnet sind, das Gegenhaltemittel von Vorsprüngen gebildet wird, die an gegenüberliegenden Seitenkanten des Fachbodens angeordnet sind, und der Fachboden an gegenüberliegenden Seitenkanten jeweils eine, den Vorsprung bildende Leiste aufweist, die sich, insbesondere wenigstens über die halbe, vordere Tiefe des Fachbodens erstreckt und die korrespondierenden Vorsprünge oder Nuten am Innenbehälter sich von einer hinteren Tiefe des Innenbehälters so weit nach vorne erstrecken, dass sie vor Erreichen der Öffnungsebene in einer Tiefe enden, die größer ist als die Länge der Leisten.

Indem in einer teilweise aus dem Innenbehälter ausgezogenen Position des Fachbodens die wenigstens eine Auflagefläche und die wenigstens eine Abstützfläche auf Lücke angeordnet sind kann der Fachboden in einer waagerechten Ausrichtung in seiner Höhe versetzt werden, ohne den Fachboden vollständig aus dem Kältegerät herausnehmen zu müssen. So kann beispielsweise der Fachboden in einer waagerechten Ausrichtung in seiner Höhe versetzt werden, selbst wenn ein Türblatt des Kältegeräts eine vollständige Entnahme des Fachbodens verhindert, beispielsweise bei einem um 90 Grad aufgeschwenktem Türblatt, bei dem beispielsweise ein Türabsteller die Öffnung des Innenbehälters des Kältegeräts teilweise blockiert. Außerdem kann der Fachboden in einer waagerechten Ausrichtung in seiner Höhe versetzt werden, beispielsweise auch dann, wenn sich noch Kühlgut auf dem Fachboden befindet.

In der eingeschobenen Position des Fachbodens, in der das Türblatt verschließbar ist, und die wenigstens eine Auflagefläche und die wenigstens eine Abstützfläche sich überlappen, ist der Fachboden sicher in dem Innenbehälter des Kältegeräts gehalten.

Das Haltemittel kann in einer ersten Ausführung von Rücksprüngen, insbesondere Nuten gebildet werden, die an gegenüberliegenden Seitenwänden des Innenbehälters, insbesondere etagenartig sich in mehreren Höhenlagen wiederholend, angeordnet sind. Die Rücksprüngen bzw. die Nuten können in den Seitenwänden des Innenbehälters angezogen sein, insbesondere durch ein Tiefziehverfahren hergestellt sein.

Das Gegenhaltemittel kann dabei von Vorsprüngen gebildet werden, die an gegenüberliegenden Seitenkanten des Fachbodens angeordnet sind. Der Fachboden weist dabei an gegenüberliegenden Seitenkanten jeweils eine, den Vorsprung bildende Leiste auf, die sich, insbesondere wenigstens über die halbe, vordere Tiefe des Fachbodens erstreckt und die korrespondierenden Nuten erstrecken sich am Innenbehälter von einer hinteren Tiefe des Innenbehälters so weit nach vorne, dass die vor Erreichen der Öffnungsebene in einer Tiefe enden, die größer ist als die Länge der Leisten.

Das Haltemittel kann in einer zweiten Ausführung von Vorsprüngen gebildet werden, die an gegenüberliegenden Seitenwänden des Innenbehälters, insbesondere etagenartig sich in mehreren Höhenlagen wiederholend, angeordnet sind. Die Vorsprünge können in den Seitenwänden des Innenbehälters angezogen sein, insbesondere durch ein Tiefziehverfahren hergestellt sein. In dieser Ausführung tragen die Vorsprünge auf die ursprüngliche Dicke der Seitenwände des Innenbehälters auf, so dass die beispielsweise durch Hinterschäumen mit wärmeisolierendem Material ausgestatteten Seitenwände des Innenbehälters nicht in ihrer Isolierfähigkeit geschwächt werden.

Die Vorsprünge an den gegenüberliegenden Seitenwänden können mit Vorsprüngen an gegenüberliegenden Seitenkanten des Fachbodens kombiniert sein. Die Vorsprünge an den gegenüberliegenden Seitenwänden können mit Vorsprüngen an gegenüberliegenden Seitenkanten des Fachbodens insbesondere derart kombiniert sein, dass in einer eingeschobenen Position des Fachbodens, in der das Türblatt verschließbar ist, wenigstens ein Vorsprung der Seitenwänden mit wenigstens einem Vorsprung des Fachbodens überlappt und in einer teilweise aus dem Innenbehälter ausgezogenen Position des Fachbodens der wenigstens eine Vorsprung der Seitenwänden mit dem wenigstens einen Vorsprung des Fachbodens auf Lücke angeordnet ist. Statt eines einzelnen Vorsprungpaares an den beiden gegenüberliegenden Seiten des Fachbodens können zwei, drei oder mehr Vorsprungpaare zahnartig bzw. kammartig wahlweise überlappend oder auf Lücke angeordnet werden.

Das Gegenhaltemittel kann hierbei von Vorsprüngen gebildet werden, die an gegenüberliegenden Seitenkanten des Fachbodens angeordnet sind. Der Fachboden weist dabei an gegenüberliegenden Seitenkanten jeweils eine, den Vorsprung bildende Leiste auf, die sich, insbesondere wenigstens über die halbe, vordere Tiefe des Fachbodens erstreckt und die korrespondierenden Vorsprünge erstrecken sich am Innenbehälter von einer hinteren Tiefe des Innenbehälters so weit nach vorne, dass die vor Erreichen der Öffnungsebene in einer Tiefe enden, die größer ist als die Länge der Leisten. Mit anderen Worten kann die Leiste in einem der Öffnungsebene zugewandten, vorderen Tiefenbereich angeordnet sein und die korrespondierenden Vorsprünge an einem der Rückwand des Innenbehälters zugewandten hinteren Tiefenbereich angeordnet sein.

Jeder korrespondierende Vorsprung des Innenbehälters kann eine in Tiefenrichtung durchgehende Auflagefläche aufweisen. Alternativ kann jeder korrespondierende Vorsprung des Innenbehälters mehrere in Tiefenrichtung beabstandete, insbesondere gleichmäßig beabstandete Auflageflächen aufweisen.

In allen erfindungsgemäßen Ausgestaltungen kann das Gegenhaltemittel und/oder die wenigstens eine Abstützfläche des Fachbodens an einer Kunststoffleiste oder einem Kunststoffrahmen vorgesehen sein, insbesondere einstückig mit der Kunststoffleiste oder dem Kunststoffrahmen ausgebildet sein, durch welche eine Glasplatte als Fachboden umspritzt ist.

In allen erfindungsgemäßen Ausgestaltungen kann das Haltemittel und/oder das Gegenhaltemittel ausgebildet sein, den Fachboden mit seinen gegenüberliegenden Seiten an dem Innenbehälter im Lagerraum zu lagern. Alternativ oder ergänzend können die Haltemittel und/oder die Gegenhaltemittel ausgebildet sein, den Fachboden in einem der Öffnungsebene zugewandten, vorderen oder mittleren Tiefenbereich derart abzustützen, dass ein der Rückwand des Innenbehälters zugewandter hinterer Tiefenbereich eines zumindest dort frei tragend ausgebildeten Fachbodens in einer eingeschobenen Position in Richtung der Rückwand auskragt.

Mit anderen Worten ist der Fachboden nur in einem vorderen oder mittleren Bereich von dem Haltemittel und/oder dem Gegenhaltemittel unterstützt und ein hinterer Bereich des Fachbodens wird durch keine Lagermittel unterstützt, sondern ragt frei über die Unterstützung des vorderen bzw. mittleren Bereichs nach hinten in Richtung der Rückwand des Innenbehälters hinaus. Im ausgezogenen Zustand des Fachbodens kann dann der der Rückwand des Innenbehälters zugewandte hintere Tiefenbereich des Fachbodens durch die Tragschienen unterstützt sein und der vordere Bereich des Fachbodens nach vorne frei über die Unterstützung hinaus nach vorne auskragen. Damit kann unter Verwendung besonders kurzer Haltemittel bzw. Gegenhaltemittel eine verbessertes Herausziehen und Einschieben des Fachbodens erreicht werden.

In allen erfindungsgemäßen Ausführungen kann das Haltemittel und/oder das Gegenhaltemittel ausgebildet sein, den Fachboden in einem Bereich zwischen einer Vorderkante des Fachbodens und einer maximalen Tiefe von zwei Drittel der Gesamttiefe des Fachbodens abzustützen. Mit anderen Worten kragt der Fachboden über ein Drittel seiner Gesamttiefe nach hinten, d.h. in Richtung der Rückwand des Innenbehälters aus. Statt maximal zwei Drittel der Gesamttiefe kann der Fachboden in einer eingeschränkten Ausführungsform auch nur über die Hälfte seiner Gesamttiefe oder sogar weniger, wie beispielsweise nur in einem Mittenbereich durch die Haltemittel bzw. die Gegenhaltemittel abgestützt sein.

Zusammenfassend und mit anderen Worten dargestellt ergibt sich somit durch die Erfindung unter Anderem eine Höhenverstellung für Fachböden bei der ein Verstellen der Fachböden waagrecht und ohne verkippen möglich ist. Dadurch müssen diese Fachböden bei einer Verstellung nicht in jedem Falle komplett abgeräumt werden. Die Erfindung kommt ohne Zusatzteile und daraus resultierenden Zusatzkosten aus.

Der Weiteren kann der Innenbehälter so gestaltet werden, dass Fachböden ohne Zusatzaufwand verriegelbar sind. In bekannten Kältegeräten können Fachböden, insbesondere Glasfachböden nur durch ein Verkippen aus dem Innenbehälter entnommen werden. Die erfindungsgemäße Innenbehältergestaltung lagert Fachböden in einer Ausführung in kurzen Nuten, die aus der Seitenwandisolation ausgespart werden. Die Länge dieser Nuten ist etwas kürzer als die lichte Weite zwischen Anfang des Nutenfeldes und möglichen Hindernissen an der Innentüre. Mögliche Hindernisse können an der Innenseite des Türblatts vorspringende Türabsteller sein, welche bei einer zu 90 Grad geöffneten Türe, den Auszugsweg der Fachböden begrenzen.

Mittels der Erfindung können Fachböden waagerecht aus dem Nutenfeld entnommen werden und waagrecht in höhere oder tiefer gelegene Nuten eingeschoben werden. Ein Kippen oder Verdrehen der Fachböden ist dabei nicht notwendig. Fachböden können so auch mit Kühlgut beladen umgesetzt werden.

Im vorderen Bereich der Nuten kann an der Unterseite der Nut zusätzlich eine kleine Absenkung angebracht sein. In diese hinterschnittene Absenkung kann ein federndes Teil der Glasplattenumspritzung eingreifen, um den Fachboden in der Nut zu sichern. Eine solche Verrastung ist ausreichend um den Fachboden beispielsweise für den Transport ausreichend zu sichern und so auf jede kostenintensive Zusatzbefestigung werkseitig verzichten zu können. Die Geräte können so auch in einer Konfiguration ausgeliefert werden, die später bei Kunden zur Anwendung kommt.

Die erfindungsgemäße Innenbehältergestaltung bietet ein optimales Platzangebot bei hoher Isolation des Innenbehälters. Die Nuten können als Fachbodenauflagen möglichst schmal und kurz gehalten werden, um die Isolation der Seitenwände möglichst nicht zu schwächen. So kann auf Auflagen verzichtet werden, die in den Innenbehälter ragen und die nutzbare Stellfläche auf den Fachböden reduzieren.

Die erfindungsgemäßen Innenbehälter sind durch die einfachere geometrische Gestaltung mit einfachen Werkzeugen herzustellen. Die für einen Schäumprozess notwendigen

Werkzeuge, können einfach aufgebaut sein. Bei bekannten Behältergeometrien werden Schäumwerkzeuge mit Schieber benötigt. Die Werkzeuge für erfindungsgemäße Innenbehälter kommen ohne aufwändige Schieber im Werkzeug aus. Die Werkzeuge sind somit wesentlich günstiger in der Anfertigung und Wartung.

Weitere Vorteile ergeben sich aus der nachfolgenden Beschreibung von Ausführungsbeispielen unter Bezugnahme auf die beigefügten Figuren. Konkrete Merkmale dieser Ausführungsbeispiele können allgemeine Merkmale der Erfindung darstellen.

Es zeigen:
- Fig. 1: eine perspektivische Darstellung eines Kältegerätes mit erfindungsgemäßen Haltemitteln für einen Fachboden mit dem Fachboden in einer unteren eingeschobenen Position;
- Fig. 2: eine perspektivische Darstellung des Kältegerätes mit erfindungsgemäßen Haltemitteln mit dem Fachboden in einer unteren ausgezogenen Position vor einem waagerechten Anheben des Fachbodens;
- Fig. 3: eine perspektivische Darstellung des Kältegerätes mit erfindungsgemäßen Haltemitteln mit dem Fachboden in einer oberen ausgezogenen Position nach einem waagerechten Anheben des Fachbodens;
- Fig. 4: eine perspektivische Darstellung des Kältegerätes mit erfindungsgemäßen Haltemitteln mit dem Fachboden in einer oberen eingeschobenen Position;
- Fig. 5: eine perspektivische Darstellung einer ersten Ausführungsform eines erfindungsgemäßen Haltemittels;
- Fig. 6: eine perspektivische Darstellung einer zweiten Ausführungsform eines erfindungsgemäßen Haltemittels;
- Fig. 7: eine perspektivische Darstellung einer dritten Ausführungsform eines erfindungsgemäßen Haltemittels.

Die Fig. 1 zeigt in perspektivischer Ansicht, annähernd aus der Sicht eines Benutzers, ein Haushaltskältegerät 1 bei geöffnetem Türblatt 2. Das geöffnete Türblatt 2 erlaubt einen Zugriff auf einen Lagerraum 3 für Kühlgut. Der Lagerraum 3 wird von einem wärmeisolierten Innenbehälter 4 gebildet bzw. begrenzt. Das Türblatt 2 dient zum Öffnen und Schließen des Lagerraums 3 und ist dazu schwenkbar bezüglich einer Öffnungsebene des Haushaltskältegeräts 1 bzw. des Innenbehälters 4 gelagert. Das Türblatt 2 weist gegenüberliegende Türholme 5 auf, zwischen denen wenigstens ein Türabsteller 6 höhenverstellbar gehalten ist.

Der Innenbehälter 4 weist Haltemittel 7 für wenigstens einen Fachboden 8 auf. Statt, wie in Fig. 1 bis Fig. 4 dargestellt, eines einzelnen Fachbodens 8 können auch zwei oder mehr Fachböden 8 in dem Innenbehälter 4 gelagert sein. Verschiedene Ausführungsformen von Haltemitteln 7 sind beispielhaft in den Fig. 5 bis Fig. 7 näher dargestellt. Am Innenbehälter 4 können an den beiden gegenüberliegenden Seitenwänden 4a, 4b jeweils ein oder mehrere Haltemittel 7 angeordnet sein. Das wenigstens eine Haltemittel 7 weist wenigstens eine nach oben weisende Auflagefläche 7a auf.

Die ein oder mehreren Haltemittel 7 wirken mit Gegenhaltemittel 9 des Fachbodens 8 zusammen, um den Fachboden 8 in einer gewünschten Höhenlage in dem Innenbehälter 4 zu lagern. Das wenigstens eine Gegenhaltemittel 9 weist wenigstens eine nach unten weisende Abstützfläche 9a auf. Um den Fachboden 8 in der in Fig. 1 gezeigten Position im dem Innenbehälter 4 halten zu können, ist die wenigstens eine Auflagefläche 7a am Innenbehälter 4 und die wenigstens eine Abstützfläche 9a am Fachboden 8 derart ausgebildet und/oder angeordnet, dass in der in Fig. 1 gezeigten eingeschobenen Position des Fachbodens 8 die wenigstens eine Auflagefläche 7a und die wenigstens eine Abstützfläche 9a überlappen. Mit anderen Worten liegt der Fachboden mittels seiner wenigstens einen Abstützfläche 9a auf der wenigstens einen Auflagefläche 7a am Innenbehälter 4 auf, um den Fachboden 8 in seiner dargestellten Höhenlage zu halten. In dieser in Fig. 1 dargestellten eingeschobenen Position ist der Fachboden 8 in einer unteren Ebene 10 gehalten und das Türblatt 2 des Haushaltskältegeräts 1 verschließbar.

Um den Fachboden 8 aus der in Fig. 1 gezeigten unteren eingeschobenen Position in eine obere eingeschobene Position gemäß der Fig. 3 umsetzen zu können, genügt es mit den erfindungsgemäß ausgebildeten Haltemitteln 7 und den erfindungsgemäß ausgebildeten Gegenhaftemittel 9 den Fachboden 8 maximal soweit herausziehen zu müssen, bis eine Vorderkante 11 des Fachbodens 8 an dem Türholm 5 des zu 90 Grad geöffneten Türblatts 2 ansteht oder nahezu ansteht, wie dies in Fg. 2 illustriert ist. In der in Fig. 2 gezeigten teilweise ausgezogenen Position des Fachbodens 8 ist die wenigstens eine Auflagefläche 7a und die wenigstens eine Abstützfläche 9a auf Lücke angeordnet. Die Abstützflächen 9a bzw. die Vorsprünge 19a liegen in der in Fig. 2 gezeigten ausgezogenen Position vollständig die in einem Tiefenbereich T3 (Fig. 5), so dass der Fachboden 8 insbesondere in einer waagerechten Ausrichtung, bei der durchaus Kühlgut auf dem Fachboden 8 verbleiben kann, nach oben in eine obere ausgezogene Position gemäß Fig. 3 in seiner Höhe nach oben versetzt werden kann. Aus der nach oben versetzten ausgezogenen Position gemäß Fig. 3 kann der Fachboden 8 in eine obere eingeschobene Position gemäß Fig. 4 in einer oberen Höhenlage gehalten, d.h. abgesetzt werden. In analoger Weise kann der Fachboden 8 aus einer oberen eingeschobenen Höhenlage der Ebene 14 gemäß Fig. 4 wieder in eine untere eingeschobene Höhenlage der Ebene 10 gemäß Fig. 3 nach Fig. 1 zurück versetzt werden.

Das Haltemittel 7 gemäß den Fig. 1 bis Fig. 5 kann in dieser ersten Ausführung von Rücksprüngen, insbesondere Nuten 12a, 12b gebildet werden, die an gegenüberliegenden Seitenwänden 4a, 4b des Innenbehälters 4, insbesondere etagenartig sich in mehreren Höhenlagen wiederholend, wie in Fig. 1 bis Fig. 5 gezeigt, angeordnet sind.

Das Gegenhaltemittel 9 wird in dieser ersten Ausführung von Vorsprüngen 19a gebildet, die an gegenüberliegenden Seitenkanten des Fachbodens 8 angeordnet sind.

Der Fachboden 8 weist in der ersten Ausführung an gegenüberliegenden Seitenkanten jeweils eine, den Vorsprung 19a bildende Leiste 13a, 13b auf, die sich, insbesondere wenigstens über die halbe, vordere Tiefe T1 des Fachbodens 8 erstreckt und die korrespondierenden Nuten 12a, 12b erstrecken sich am Innenbehälter 4 von einer hinteren Tiefe T2 des Innenbehälters 4 so weit nach vorne, dass die vor Erreichen der Öffnungsebene O in einer Tiefe T3 enden, die größer ist als die Länge (T1) der Leisten 13a, 13b, wie dies in Fig. 5 illustriert ist.

Das Haltemittel 7 kann in einer zweiten Ausführung gemäß Fig. 6 von Vorsprüngen 15a, 15b gebildet werden, die an gegenüberliegenden Seitenwänden 4a, 4b des Innenbehälters 4, insbesondere etagenartig sich in mehreren Höhenlagen wiederholend, angeordnet sind. Das Gegenhaltemittel 9 kann auch hierbei von Vorsprüngen 19a, 19b gebildet werden, die an gegenüberliegenden Seitenkanten des Fachbodens 8 angeordnet sind.

Dazu weist der Fachboden 8 an gegenüberliegenden Seitenkanten jeweils eine, den Vorsprung 19a bildende Leiste 13a, 13b auf, die sich, insbesondere wenigstens über die halbe, vordere Tiefe T1 des Fachbodens 8 erstreckt und die korrespondierenden Vorsprüngen 15a, 15b erstrecken sich am Innenbehälter 4 von einer hinteren Tiefe T2 des Innenbehälters 4 so weit nach vorne, dass die vor Erreichen der Offnungsebene O in einer Tiefe T3 enden, die größer ist als die Länge (T1) der Leisten 13a, 13b, wie dies in Fig. 6 illustriert ist.

Jeder korrespondierende Vorsprung 15a, 15b des Innenbehälters 4 kann eine in Tiefenrichtung durchgehende Auflagefläche 7a aufweisen, wie in Fig. 6 illustriert.

Alternativ kann jeder korrespondierende Vorsprung 15a, 15b des Innenbehälters 4 mehrere in Tiefenrichtung beabstandete, insbesondere gleichmäßig beabstandete Auflagefläche 7a aufweisen. In Fig. 7 ist beispielhaft jeder Vorsprung 15a, 15b mit zwei Auflagefläche 7a ausgebildet.

In allen dargestellten Ausführungen ist das Gegenhaltemittel 9 bzw. die wenigstens eine Abstützfläche 9a des Fachbodens 8 an einer Kunststoffleiste vorgesehen, durch welche eine Glasplatte als Fachboden 8 umspritzt ist.

## Patentansprüche

1. Kältegerät, insbesondere Haushaltskältegerät (1), aufweisend einen wärmeisolierten, einen Lagerraum (3) für Kühlgut auskleidenden Innenbehälter (4), ein zum Öffnen und Schließen des Lagerraums (3) schwenkbar bezüglich einer Offnungsebene (O) gelagertes Türblatt (2), sowie an den Seitenwänden des Innenbehälters (4) vorgesehene Haltemittel (7), die mit Gegenhaltemittel (9) wenigstens eines Fachbodens (8) zusammenwirken und diesen abstützen, wobei das Haltemittel (7) wenigstens eine nach oben weisende Auflagefläche (7a) aufweist und das Gegenhaltemittel (9) wenigstens eine nach unten weisende Abstützfläche (9a) aufweist, wobei die wenigstens eine Auflagefläche (7a) am Innenbehälter (4) und die wenigstens eine Abstützfläche (9a) am Fachboden (8) derart ausgebildet und/oder angeordnet sind, dass in einer eingeschobenen Position des Fachbodens (8), in der das Türblatt (2) verschließbar ist, die wenigstens eine Auflagefläche (7a) und die wenigstens eine Abstützfläche (9a) überlappen und in einer teilweise aus dem Innenbehälter (4) ausgezogenen Position des Fachbodens (8) die wenigstens eine Auflagefläche (7a) und die wenigstens eine Abstützfläche (9a) auf Lücke angeordnet sind und wobei das Haltemittel (7) von Vorsprüngen (15a, 15b) oder Nuten (12a, 12b) gebildet wird, die an gegenüberliegenden Seitenwänden (4a, 4b) des Innenbehälters (4), insbesondere etagenartig sich in mehreren Höhenlagen wiederholend, angeordnet sind und das Gegenhaltemittel (9) von Vorsprüngen (19a) gebildet wird, die an gegenüberliegenden Seitenkanten des Fachbodens (8) angeordnet sind,
**dadurch gekennzeichnet, dass**
der Fachboden (8) an gegenüberliegenden Seitenkanten jeweils eine den Vorsprung (19a, 19b) bildende Leiste (13a, 13b) aufweist, die sich, insbesondere wenigstens über die halbe, vordere Tiefe (T1) des Fachbodens (8) erstreckt und die korrespondierenden Vorsprünge (15a, 15b) oder Nuten (12a, 12b) am Innenbehälter (4) sich von einer hinteren Tiefe (T2) des Innenbehälters (4) so weit nach vorne erstrecken, dass sie vor Erreichen der Öffnungsebene (O) in einer Tiefe (T3) enden, die größer ist als die Länge der Leisten (13a, 13b).

2. Kältegerät nach Anspruch 1, **dadurch gekennzeichnet, dass** jeder korrespondierende Vorsprung (15a, 15b) des Innenbehälters (4) eine in Tiefenrichtung durchgehende Auflagefläche (7a) aufweist.

3. Kältegerät nach Anspruch 1, **dadurch gekennzeichnet, dass** jeder korrespondierende Vorsprung (15a, 15b) des Innenbehälters (4) mehrere in Tiefenrichtung beabstandete, insbesondere gleichmäßig beabstandete Auflageflächen (7a) aufweist.

4. Kältegerät nach einem der Ansprüche 1 bis 3, **dadurch gekennzeichnet, dass** das Gegenhaltemittel (9) und/oder die wenigstens eine Abstützfläche (9a) des Fachbodens (8) an einer Kunststoffleiste oder einem Kunststoffrahmen vorgesehen ist, insbesondere einstückig mit der Kunststoffleiste oder dem Kunststoffrahmen ausgebildet ist, durch welche eine Glasplatte als Fachboden (8) umspritzt ist.

## Claims

1. Refrigeration appliance, especially household refrigeration appliance (1), having a thermally-insulated inner container (4) lining a storage space (3) for refrigerated items, a door leaf (2) supported pivotably in relation to an opening plane (O) for opening and closing the storage space (3) and also holding means (7) provided on the side walls of the inner container (4), which interact with opposing holding means (9) of at least one shelf bottom (8) and support said shelf bottom, wherein the holding means (7) have at least one locating surface (7a) pointing upwards and the opposing holding means (9) have at least one support surface (9a) pointing downwards, wherein the at least one locating surface (7a) on the inner container (4) and the at least one support surface (9a) on the shelf bottom (8) are embodied and/or disposed so that, when the shelf bottom (8) is in a pushed-in position, in which the door leaf (2) can be closed, the at least one locating surface (7a) and the at least one support surface (9a) overlap, and in a position in which the shelf bottom (8) is partly pulled out of the inner container (4), the at least one locating surface (7a) and the at least one support surface (9a) are disposed staggered and wherein the holding means (7) are formed by projections (15a, 15b) or grooves (12a, 12b) which are disposed on opposite side walls (4a, 4b) of the inner container (4), especially like floors repeating at a number of height levels, and the opposing holding means (9) are formed by projections (19a) which are disposed on opposite side edges of the shelf bottom (8),
**characterised in that**
the shelf bottom (8) has a strip (13a, 13b) on opposing side edges forming a projection (19a, 19b) in each case, which extends especially at least over half the front depth (T1) of the shelf bottom (8) and the corresponding projections (15a, 15b) or grooves (12a, 12b) on the inner container (4) extend from the rear depth (T2) of the inner container (4) far enough forwards to end before reaching an opening plane (O) at a depth (T3) which is larger than the length of the strips (13a, 13b).

2. Refrigeration appliance according to claim 1, **characterised in that** each corresponding projection (15a, 15b) of the inner container (4) has a continuous locating surface (7a) in the depth direction.

3. Refrigeration appliance according to claim 1, **characterised in that** each corresponding projection (15a, 15b) of the inner container (4) has a number of locating surfaces (7a) spaced apart from one another, especially spaced apart evenly from one another, in the depth direction.

4. Refrigeration appliance according to one of claims 1 to 3, **characterised in that** the opposing holding means (9) and/or the at least one support surface (9a) of the shelf bottom (8) are provided on a plastic strip or a plastic frame, are especially embodied in one piece with the plastic strip or plastic frame, through which a glass plate is overmoulded as the shelf bottom (8).

## Revendications

1. Appareil frigorifique, notamment appareil frigorifique à usage domestique (1), présentant un réservoir intérieur (4) calorifugé revêtant un espace de stockage (3) pour des produits à refroidir, un vantail de porte (2) logé de manière pivotante par rapport à un plan d'ouverture (O), destiné à ouvrir et fermer l'espace de stockage (3), ainsi que des moyens de support (7) ménagés sur les parois latérales du réservoir intérieur (4), lesquels coopèrent avec des contre-moyens de support (9) au moins d'un fond de compartiment (8) et soutiennent celui-ci, le moyen de support (7) présentant au moins une surface de pose (7a) tournée vers le haut et le contre-moyen de support (9) présentant au moins une surface d'appui (9a), l'au moins une surface de pose (7a) étant réalisée et/ou disposée sur le réservoir intérieur (4) et l'au moins une surface d'appui (9a) étant réalisée et/ou disposée sur le fond de compartiment (8) de manière à ce que, dans une position insérée du fond de compartiment (8), dans laquelle le vantail de porte (2) est fermable, l'au moins une surface de pose (7a) et l'au moins une surface d'appui (9a) se chevauchent et que, dans une position du fond de compartiment (8), partiellement extraite du réservoir intérieur (4), l'au moins une surface de pose (7a) et l'au moins une surface d'appui (9a) soient disposées avec interstice et le moyen de support (7) étant formé par des saillies (15a, 15b) ou des rainures (12a, 12b) qui sont disposées sur des parois latérales opposées respectivement (4a, 4b) du réservoir intérieur (4), notamment à la manière d'étages en se répétant dans différentes positions en hauteur, et le contre-moyen de support (9) étant formé par des saillies (19a) qui sont disposées sur des bords latéraux opposés du fond de compartiment (8),
**caractérisé en ce que**
le fond de compartiment (8) présente sur des bords latéraux opposés respectivement une baguette (13a, 13b) formant la saillie (19a, 19b), laquelle baguette s'étend notamment au moins sur la demi-profondeur avant (T1) du fond de compartiment (8) et **en ce que** les saillies (15a, 15b) ou rainures (12a, 12b) correspondantes sur le réservoir intérieur (4) s'étendent d'une profondeur arrière (T2) du réservoir intérieur (4) de telle manière vers l'avant qu'elles se terminent, avant d'atteindre le plan d'ouverture (O), dans une profondeur (T3) qui est plus grande que la longueur des baguettes (13a, 13b).

2. Appareil frigorifique selon la revendication 1, **caractérisé en ce que** chaque saillie correspondante (15a, 15b) du réservoir intérieur (4) présente une surface de pose (7a) continue en direction en profondeur.

3. Appareil frigorifique selon la revendication 1, **caractérisé en ce que** chaque saillie correspondante (15a, 15b) du réservoir intérieur (4) présente plusieurs surfaces de pose (7a) situées avec écart en direction en profondeur, notamment situées avec des écarts réguliers.

4. Appareil frigorifique selon l'une quelconque des revendications 1 à 3, **caractérisé en ce que** le contre-moyen de support (9) et/ou l'au moins une surface d'appui (9a) du fond de compartiment (8) sont ménagés sur une baguette plastique ou un cadre plastique, notamment réalisés d'une seule pièce avec la baguette plastique ou le cadre plastique, à travers laquelle une plaque en verre est injectée par surmoulage en tant que fond de compartiment (8).
